# EUROPÄISCHE PATENTSCHRIFT

(11) **EP 0 011 668 B1**
(45) Veröffentlichungstag und Bekanntmachung des Hinweises auf die Patenterteilung: **07.12.1983**
(21) Anmeldenummer: 79101281.8
(22) Anmeldetag: 28.04.1979
(51) Int. Cl.: H01H 50/54, H01H 50/30, H01H 51/27

(54) **Elektromagnetisches Klappankerrelais mit einem oder mehreren Umschaltkontakten**
Electromagnetic movable-armature relay with one or more change-over contacts
Relais électromagnétique à armature mobile avec un ou plusieurs contacts de commutation

(30) Priorität: 09.11.1978 DE 2848936
(43) Veröffentlichungstag der Anmeldung: 11.06.1980
(73) Patentinhaber: Fritz Kuke KG, D-1000 Berlin 20 (DE)
(72) Erfinder: Wilschewski, Peter, D-1000 Berlin 28 (DE)
(74) Vertreter: Maikowski, Michael, Dipl.-Ing. Dr.

## Beschreibung

Die Erfindung betrifft ein elektromagnetisches Klappankerrelais mit einem oder mehreren Umschaltkontakten, wobei der Mittelkontakt durch Federkraft in der Öffnungsstellung gehalten und durch einen ankerbetätigten Stößel in die Schließstellung bewegt wird, wobei jeder Mittelkontakt aus der Kombination eines ortsfesten Kontakthebels mit einem schwenkbar daran gelagerten Kontakthebel besteht und wobei eine sich ungefähr in Richtung der Kontaktebene erstreckende Zugfeder einerseits an dem der Kontaktierung abgewendeten Ende des Kontaktträgers und andererseits in der Nähe des Doppelkontaktnietes an dem beweglichen Kontakthebel befestigt ist, (DE-A-2456978).

Der Kontaktabstand darartiger herkömmlicher Relais mit Umschaltkontakten ist nur auf wenige Zehntelmillimeter begrenzt, weil der maximale Ankerhub eines Klappankerrelais vorgegebener Größe festliegt.

Der Erfindung liegt die Aufgabe zugrunde, den Kontakthub eines Klappankerrelais über das Zehnfache hinaus zu vergrößern, weil in der Schalttechnik neuerdings aus Sicherheitsgründen in den Fällen, in denen Ströme mit höherer Spannung zu schalten sind, ein größerer Kontaktabstand erforderlich ist.

Der Erfindung liegt weiterhin die Aufgabe zugrunde, den Klappanker möglichst prellarm schalten zu lassen, um dadurch die Lebensdauer der bewegten Teile des Relais zu erhöhen.

Erfindungsgemäß wird die erstgenannte Aufgabe dadurch gelöst, daß der Kontakthebel (2) auf beiden Seiten in Schneidenlagerungen (16 bis 19) abgestützt ist und die Zugfeder (5) den Kontakthebel (2) in seine Schneidenlagerung (16, 17) zieht und gleichzeitig zur Übertragung der Betätigungskraft dient, wobei die Betätigung des Kontakthebels (2) durch den direkt auf die Zugfeder (5) drückenden Stößel (9) erfolgt, nach dessen Abhebung der Kontakthebel (2) zurückschnappt.

Das erfindungsgemäß ausgestattete Klappankerrelais bietet die Möglichkeit, durch zweckmäßige Wahl der Hebelverhältnisse einen vergrößerten Kontaktabstand zu erzielen, obwohl die Kontaktkraft nicht verringert wird. Da sich die den Kontakthebel in die Ruhelage zurückholende Zugfeder ungefähr in Richtung der Kontaktbene erstreckt, ist deren Platzbedarf vernachlässigbar gering und führt zu keiner Vergrößerung der baulichen Abmessungen des Klappankerrelais. verglichen mit einem herkömmlichen. Es ist lediglich der Abstand der feststehenden Kontakt, entsprechend den elektrischen Gegebenheiten, zu vergrößern.

In Weiterbildung der Erfindung weist der den Doppelkontaktniet tragende Kontakthebel eine mittlere Aussparung auf, und beiderseits der Schneidenlagerungen befinden, sich seitliche Vorsprünge mit Kanten, die in Ausnehmungen von abgewinkelten Kontaktträgerabschnitten eingreifen. Es wird so eine besonders kompakte Bauweise erzeilt, wobei die Abkröpfung der Kontaktträgerabschnitte die erforderliche Exzentrizität der Zugfeder gegenüber der Schneidenlagerung des Kontakthebels herbeizuführen gestattet.

Um einen möglichst großen Schwenkweg des Doppelkontaktnietes, der am Ende des ihn tragenden Kontakthebels sitzt, bei festliegendem Ankerhub erzeugen zu können, drückt der Stößel auf den dem Lager des Kontakthebels abgewandten, außerhalb des Kontakthebels liegenden Teil der Zugfeder.

Das erfindungsgemäß ausgestattete Klappankerrelais erlaubt es mithin, durch zweckmäßige Wahl der Hebelverhältnisse, also sowohl der Länge des den Doppelkontaktniet tragenden Kontakthebels, des Abstandes zwischen dem Lager dieses Kontakthebels und der Richtung der Zugkraft der Zugfeder und des Angriffspunktes derselben an dem Kontakthebel sowie auch der Lage des Angriffspunktes des Stößels an der Zugfeder selbst, ein den jeweils vorliegenden Schaltbedingungen angepaßtes Schaltverhalten des Relais zu erzielen. Der Doppelkontaktniet liegt dabei in der Ruhestellung stets in der einen Endlage eines Schnappschalters, während er durch den ankerbetätigten Stößel aus dieser Schnappendlage herausgedrückt, dabei jedoch über die Mittellage, aus der er in die andere Endlage schnappen könnte, nicht hinausbewegt wird, so daß er bei abfallendem Klappanker stets wieder in die Ruhestellung zurückschnappt. Es handelt sich also nicht um einen Schnappschalter im üblichen Sinne, der bekanntlich zwei stabile Endlagen besitzt.

Das angestrebte prellarme Verhalten des Ankers des erfindungsgemäßen Klappankerrelais wird in einer Weiterbildung dadurch bewirkt, daß der an dem Befestigungsschenkel des Joches anliegende Flansch der Erregerspule in an sich bekannter Weise aus einem energieverzehrenden Material, beispielsweise einem geeigneten Kunststoff, besteht, und einen eine Durchbrechung des Joches berührungsfrei durchgreifenden, der Dämpfung der Prellungen des abfallenden Ankers dienenden, einen Anschlag für den das Joch übergreifenden Ankerschenkel bildenden Ansatz besitzt. Dadurch, daß der an dem Befestigungsschenkel des Joches anliegende Flansch der Erregerspule aus energieverzehrendem Material, beispielsweise einem thermoplastischen Kunststoff, besteht, bildet der an dem Flansch angeordnete, eine Durchbrechung des Joches durchgreifende Ansatz einen Anschlag für den in Längsrichtung der Erregerspule sich erstreckenden Ankerschenkel, der bei Entregung des Relais die durch die Spannung der Kontaktfedern bedingte Bewegungsenergie des Ankers beim Aufprall aufzehrt und gleichzeitig einen bei Berührung des Ankerschenkel mit dem Joch sich ergebenden magnetischen Nebenschluß verhindert. Zusätzliche Aufwendungen sind weder bei der Herstellung noch bei der Montage erforderlich, da die Durchbrechung des Joches gleichzeitig mit dem sowieso erforderlichen Stanzen erfolgt, und der Ansatz ohne Schwierigkeiten bei der Herstellung des Flansches angeformt wird. Auch die Montage erfordert keinerlei zusätzliche Maßnahmen, und es besteht darüberhinaus die Möglichkeit, den Ansatz in Anpassung an einen erforderlichen Ankerhub auf einfache Weise durch Abtragung zu verkürzen, was bei Verwendung eines thermoplastischen Materials, beispielsweise durch Wärmeeinwirkung, erfolgen kann.

In Weiterbildung dieser Maßnahme wird der am freien Ende der Erregerspule angeordnete Flansch aus einem energieverzehrenden Material, beispielsweise Kunststoff, gefertigt und weist wenigstens einen, der Dämpfung der Prellung des anziehenden Ankers dienenden, gegenüber dem Spulenkern geringfügig vorspringenden, einen Anschlag für den quer zum Spulenkern gerichteten Ankerschenkel bildenden Vorsprung auf. Wenn auch die bei Erregung des Relais sich ergebenden Ankerprellungen in befriedigendem Maße gedämpft werden sollen, ist es lediglich erforderlich, an dem am freien Ende der Erregerspule angeordneten Flansch einen parallel zur Spulenachse gerichteten Vorsprung anzuformen, der in seiner Länge den vorstehenden Spulenkern um ein geringes Maß überschreitet, und an dem bei Erregung des Relais der quer zur Erregerspule gerichtete Ankerschenkel zur Anlage kommt, wobei ebenfalls eine befriedigende Dämpfung der Ankerprellungen erreicht wird.

Zweckmäßigerweise wird der Vorsprung unmittelbar unterhalb des Spulenkerns angeordnet; es können jedoch auch mehrere Vorsprünge angeordnet sein, die der unteren Bereich des Spulenkern auf einem Kreisbogen umgeben. Auch die Anordnung des Vorsprungs macht keinerlei zusätzliche Aufwendungen in der Herstellung und in der Montage erforderlich, da er bei der Herstellung des Flanches ohne Schwierigkeiten angeformt werden kann.

Weitere Merkmale von Ausfuhrungs formen der Erfindung sind in den abhängigen Ansprüchen angegeben.

Die Erfindung wird im folgenden unter Bezugnahme auf die in der Zeichnung dargestellten Ausführungsbeispiele näher erläutert. Es zeigen:
Fig. 1 die Seitenansicht eines beispielsweise ausgeführten Klappankerrelais,
Fig. 2 die Vorderansicht desselben,
Fig. 3 die Umschalt-Kontaktgruppe in einer Prinzip-Darstellung für die Ruhestellung des elektromagnetischen Antriebs,
Fig. 4 wie Fig. 3, jedoch für die Arbeitsstellung des elektrischen Antriebs,
Fig. 5 eine schematische Darstellung des Magnetkreises einer anderen Ausführungsform des Relais bei angezogenem Anker und
Fig. 6 eine Darstellung gem. Fig. 5 bei abgefallenem Anker.

Gem. Fig. 1 ist der den Doppelkontaktniet 1 tragende Kontakthebel 2 in der Kanten lagerung 3 an dem Kontaktträger 4 abgestüzt. Die Zugfeder 5 ist mit ihrem einen Ende 6 an dem Kontaktträger 4 und mit ihrem anderen Ende 7 an dem Kontakthebel 2, in diesem Falle durch einfaches Einhaken, befestigt. Wie aus der Zeichnung ersichtlich, liegt die Längsachse 5a der Zugfeder 5 in der Mittellage des beweglichen Doppelkontaktnietes 1 neben der Kantenlagerung 3, so daß immer noch eine erhebliche Rückholkomponente auf den Kontakthebel 2 ausgeübt wird. Diese bleibt auch dann erhalten, wenn der Doppelkontaktniet 1 bis zur Anlage an den feststehenden Kontakt 8 geschwenkt worden ist (s.hierzu auch Fig. 4).

Diese Schwenkung wird durch den ankerbetätigten Stößel 9 bewirkt, der unmittelbar auf die Zugfeder 5 drückt. Der durch den festliegenden Ankerhub begrenzte Schalthub des Stößels 9 wird durch das vorliegende Hebelverhältnis um ein Mehrfaches übersetzt, wodurch der gewünschte große Schalthub und damit Abstand zwischen dem Doppelkontaktniet 1 in seinen Endstellungen und dem jeweils gegenüberliegenden feststehenden Kontakt 8 bzw. 10 gewährleistet ist. Fig. 3 zeigt die zweite Endstellung des Doppelkontaktnietes 1, in der dieser durch die Zugfeder 5 in die Ruhelage zurückgeholt worden ist.

Der Kontakthebel 2 enthält, wie Fig. 2 erkennen läßt, eine mittlere Aussparung 11, durch die die Zugfeder 5 hindurchgreift. Die beiderseitigen Vorsprünge (14, 15) der Kontaktträgerabschnitte 12 und 13 sind, wie Fig. 1 erkennen läßt, abgewinkelt und die beiderseitigen Streben 4a und 4b versetzt gebogen, um das Hebelverhältnis zu verbessern. Die Kanten 16 und 17 der seitlichen, abgewinkelten Vorsprünge 14 und 15 greifen in die Ausnehmungen 18 und 19 der Vorsprünge 12 und 13 des Trägers 4, wodurch eine reibungsarme Lagerung des Kontakthebels 2 gewährleistet ist.

Die Fig. 5 und 6 zeigen lediglich die Erregerspule 21 mit dem Spulenkern 22 und dem Joch 23, 23' und dem Klappanker 24, 25. Der Kontaktfedersatz und das diesen betätigende, auf der Oberseite des Ankerschenkels 24 aufliegende Organ sind fortgelassen, da sie zur Erläuterung der Erfindung nicht erforderlich sind.

Wie die Abbildungen zeigen, besitzt das Joch 23, 23' an der Stelle der Abbiegung eine im Stanzwege bei der Herstellung des Joches eingebrachte Durchbrechung 28, und der an dem Befestigungsschenkel 23' des Joches anliegende Flansch der Erregerspule 21 besitzt einen, die Durchbrechung 28 frei durchgreifenden stiftförmigen Ansatz 29, der oberhalb des Jochschenkels 23 endet und einen Anschlag für den Ankerschenkel 24 bildet, wenn das Relais entregt und der Anker 24, 25 unter Wirkung der Spannung der Kontaktfedern in die in Fig. 6 gezeigte Lage gebracht wird.

Wie Fig. 6 zeigt, ist zur Dämpfung der bei Erregung des Relais auftretenden Ankerprellungen an dem am freien Ende der Erregerspule 21 angeordneten Flansch 27 ein parallel zur Achse der Erregerspule 21 gerichteter Ansatz 30 angeordnet, der geringfügig gegenüber dem Spulenkern 22 vorsteht, so daß bei Erregung des Relais der Ankerschenkel 25 in Anlage an den Ansatz 30 gelangt und die Ankerprellungen dämpft. Der Ansatz 30 läßt sich ohne Schwierigkeiten bei der Herstellung des Flansches 27 in ein und demselben Arbeitsgang anformen.

## Patentansprüche

1. Elektromagnetisches Klappankerrelais mit einem oder mehreren Umschaltkontakten, wobei der Mittelkontakt (2) durch Federkraft (5) in der Öffnungsstellung gehalten und durch einen ankerbetätigten Stößel (9) in die Schließstellung bewegt wird, wobei jeder Mittelkontakt aus der Kombination eines ortsfesten Kontakthebels mit einem schwenkbar daran gelagerten Kontakthebel (2) besteht und wobei eine sich ungefähr in Richtung der Kontaktebene erstreckende Zugfeder (5) einerseits an dem der Kontaktierung abgewendeten Ende des Kontaktträgers (4) und andererseits in der Nähe des Doppelkontaktnietes (1) an dem beweglichen Kontakthebel (2) befestigt ist, dadurch gekennzeichnet, daß der Kontakthebel (2) auf beiden Seiten in Schneidenlagerungen (16 bis 19) abgestützt ist und die Zugfeder (5) den Kontakthebel (2) in seine Schneidenlagerung (16, 17) zieht und gleichzeitig zur Übertragung der Betätigungskraft dient, wobei die Betätigung des Kontakthebels (2) durch den direkt auf die Zugfeder (5) drückenden Stößel (9) erfolgt, nach dessen Abhebung der Kontakthebel (2) zurückschnappt.

2. Klappankerrelais nach Anspruch 1, dadurch gekennzeichnet, daß der den Doppelkontaktniet (1) tragende Kontakthebel (2) eine mittlere Aussparung (11) aufweist und beiderseits der Schneidenlagerungen (16-19) sich seitliche Vorsprünge (14, 15) mit Kanten (16, 17) befinden, die in Ausnehmungen (18, 19) von abgewinkelten Kontaktträgerabschnitten eingreifen.

3. Klappankerrelais nach Anspruch 1 und 2, dadurch gekennzeichnet, daß zwischen dem ortsfesten Kontaktträger (4) und dem schwenkbar gelagerten Kontakthebel (2) wahlweise eine flexible, galvanische Zusatzverbindung (20) besteht, die der Stromfuhrung dient.

4. Klappankerrelais nach Anspruch 1 und 2, dadurch gekennzeichnet, daß die unter der Federwirkung zustande kommende Kontaktierungskraft mit größer werdender Auslenkung progressiv ansteigt.

5. Klappankerrelais nach Anspruch 1, 2 und 4, dadurch gekennzeichnet, daß antriebsseitig ein bistabiles elektromagnetisches System verwendet wird.

6. Klappankerrelais nach Anspruch 1 bis 5, dadurch gekennzeichnet, daß der an dem Befestigungsschenkel (3') des Joches (3) anliegende Flansch (6) der Erregerspule (1) aus einem energieverzehrenden Material, beispielsweise einem geeigneten Kunststoff, besteht, und einen eine Durchbrechung (8) des Joches (3) berührungsfrei durchgreifenden, der Dämpfung der Prellungen des abfallenden Ankers (4, 5) dienenden, einen Anschlag für den das Joch (3) übergreifenden Ankerschenkel (4) bildenden Ansatz (9) besitzt.

7. Klappankerrelais nach Anspruch 6, dadurch gekennzeichnet, daß der am freien Ende der Erregerspule (1) angeordnete Flansch (7) aus einem energieverzehrenden Material, beispielsweise Kunststoff, besteht und wenigstens einen, der Dämpfung der Prellung des anziehenden Ankers (4, 5) dienenden, gegenüber dem Spulenkern (22) geringfügig vorspringenden, einen Anschlag für den quer zum Spulenkern (22) gerichteten Ankerschenkel (5) bildenden Vorsprung (10) aufweist.

## Claims

1. An electromagnetic tilting armature relay having one or more throw-over contacts, in which respect the central contact is held by spring force in the open position, and is moved by an armature-actuated tappet into the closed position, in which respect each central contact consists of the combination of a stationary contact lever with a contact lever mounted swingably thereon and in which respect a tension spring extending approximately in the direction of the contact plane is fastened on the one hand to the end of the contact carrier remote from the contacting and on the other hand to the movable contact lever in the vicinity of the double contact rivet, characterised in that the contact lever (2) is supported on both sides in knife-edge bearings (16 to 19) and the tension spring (5) draws the contact lever (2) into its knife-edge bearing (16, 17) and at the same time serves for the transfer of the actuating force, in which respect the actuation of the contact lever (2) is effected through the tappet (9) pressing directly on the tension spring (5), after the lifting-off of which tappet (9) the contact lever (2) snaps back.

2. A tilting armature relay according to claim 1, characterised in that the contact lever (2) carrying the double contact rivet (1) has a central cutout (11) and is supported on both sides in knife-edge bearings (16 to 19), on both sides of which there are disposed lateral projections (14, 15) with edges (16, 17) which engage in recesses (18, 19) of angled contact carrier portions.

3. A tilting armature relay according to claim 1 and 2, characterised in that optionally a flexible, galvanic additional connection (20) which serves for carrying the current exists between the stationary contact carrier (4) and the swingably mounted contact lever (2).

4. A tilting armature relay according to claim 1 and 2, characterised in that the contacting force coming about under the spring action rises progressively with increasing deflection.

5. A tilting armature relay according to claim 1, 2 and 4, characterised in that a bistable electromagnetic system is used at the drive side.

6. A tilting armature relay according to claim 1 to 5, characterised in that the flange (6), butting against the fastening limb (3') of the yoke (3), of the exciting coil (1) consists of an energy-dissipating material, for example a suitable plastics material, and has an adjoint- piece (9) which engages in contact-free manner through a perforation (8) of the yoke (3) and which serves for the damping of the chatter- ings of the dropping armature (4, 5) and which forms a stop for the armature limb (4) engaging over the yoke.

7. A tilting armature relay according to claim 6, characterised in that the flange (7) arranged at the free end of the exciting coil (1) consists of an energy-dissipating material, for example plastics material, and has at least one projection (10) which serves for the damping of the chatter of the pulling-up armature (4, 5), which protrudes slightly relative to the coil core (22) and which forms a stop for the armature limb (5) directed transversely to the coil core (22).

## Revendications

1. Relais électromagnétique à armature basculable, comportant un ou plusieurs contacts inverseurs, dans lequel le contact central est maintenu en position ouverte par la force d'un ressort et est amené en position fermée par un poussoir actionné par l'armature, chaque contact central étant composé d'une combinaison d'un levier de contact fixe et d'un levier de contact basculable qui y est apposé, un ressort de traction s'étendant à peu près dans la direction du plan de contact et étant fixé, d'une part, à l'extrémité du support de contact opposée au point de contact et, d'autre part, à proximité du rivet de contact double sur le levier de contact mobile, caractérisé en ce que le levier de contact (2) est supporté des deux côtés dans des supports à couteau (16 à 19) et en ce que le ressort (5) tire le levier de contact (2) dans son support à couteau (16, 17) et sert simultanément à transmettre l'effort d'actionnement, l'actionnement du levier de contact (2) étant effectué par le poussoir (9) qui appuie directement sur le ressort (5) et le levier de contact (2) étant rappelé après le décollement dudit poussoir (9).

2. Relais à armature basculable suivant la revendication 1 caractérisé en ce que le levier de contact (2) qui porte le rivet du contact double présente un évidement central (11) et est supporté des deux côtés dans des supports à couteau (16 à 19), aux deux côtés desquels se trouvent des parties en saillie latérales (14, 15) comportant des arêtes (16, 17) qui s'engagent dans des évidements (18, 19) pratiqués dans les segments repliés du support de contact.

3. Relais à armature basculable suivant les revendications 1 et 2 caractérisé en ce qu'il existe éventuellement une liaison galavanique flexible supplémentaire (20) destinée à l'alimentation en courant, entre le support de contact fixe (4) et le levier de contact logé de manière basculable (2).

4. Relais à armature basculable suivant les revendications 1 et 2, caractérisé en ce que la force de contact créée par l'effet de ressort augmente progressivement avec l'accroissement de la déviation.

5. Relais à armature basculable suivant les revendications 1, 2 et 4 caractérisé en ce qu'on utilise, du côté de l'actionnement, un système électromagnétique bistable.

6. Relais à armature basculable suivant les revendication 1 à 5 caractérisé en ce que la bride (6) de la bobine excitatrice (1) qui est appuyée contre la branche de fixation (3') de la culasse (3), consiste en une matière absorbant l'énergie, par exemple une matière synthétique adéquate, et présente un élément en saillie (9) qui passe sans contact dans une ouverture (8) pratiquée dans la culasse (3), qui sert à l'amortissement des chocs sur l'armature décollée (4, 5) et qui forme butée pour la branche de l'armature (4) qui dépasse la culasse (3).

7. Relais à armature basculable suivant la revendication 6, caractérisé en ce que la bride (7) disposée à l'extrémité de la bobine excitatrice (1) consiste en une matière absorbant l'énergie, par exemple une matière synthétique, et présente au moins une pièce en saillie (10) qui sert à amortir les chocs sur l'armature (4, 5) attirée, qui dépasse légèrement le noyau (22) de la bobine et qui forme une butée pour la branche (5) de l'armature disposée transversalement au noyau (22) de la bobine.
